# EUROPÄISCHE PATENTSCHRIFT

(11) **EP 3 380 780 B1**
(45) Veröffentlichungstag und Bekanntmachung des Hinweises auf die Patenterteilung: **24.02.2021**
(21) Anmeldenummer: 16794523.7
(22) Anmeldetag: 10.11.2016
(51) Int. Cl.: F17C 3/00

(54) **MULTIFUNKTIONSVENTIL FÜR EINEN GASBEHÄLTER**
MULTIFUNCTIONAL VALVE FOR A GAS VESSEL
VALVE MULTIFONCTION POUR RÉSERVOIR DE GAZ

(30) Priorität: 27.11.2015 DE 102015015412
(43) Veröffentlichungstag der Anmeldung: 03.10.2018
(73) Patentinhaber: Vetter, Harald, CP 474, 8670 Carrascalinho (PT)
(72) Erfinder: Vetter, Harald, CP 474, 8670 Carrascalinho (PT)
(74) Vertreter: Flosdorff, Jürgen
(86) Internationale Anmeldenummer: PCT/EP2016/001871
(87) Internationale Veröffentlichungsnummer: WO 2017/088956

(56) Entgegenhaltungen:
- WO-A1-2015/140094
- DE-A1- 3 904 824
- DE-U1-202009 014 392
- US-A- 4 510 964
- US-A1- 2004 089 351

## Beschreibung

Die Erfindung betrifft ein Multifunktionsventil für einen Gasbehälter. Bei dem Gasbehälter kann es sich um eine Gasflasche oder einen Gastank handeln, die eine beliebige Größe haben können. Weitverbreitete Gasflaschen haben ein Füllgewicht von ca. 11 bzw. ca. 14 kg Flüssiggas, bei dem es sich um Propan, Butan oder ein Propan/Butan-Gemisch handeln kann, ohne dass die Erfindung hierauf beschränkt ist.

Eine Gasflasche der betrachteten Art ist unter der Bezeichnung "Tankflasche" auf dem Markt ein Begriff und üblicherweise mit einem Füllstoppventil, einem normalen Entnahmeventil und einem Füllstandanzeiger versehen. Das Füllstoppventil, das in der Regel so eingestellt ist, das es bei einem Gasfüllvorgang schließt, wenn der Gasbehälter zu 80 Prozent gefüllt ist, und der Füllstandanzeiger sind mit Schwimmern versehen, um ihre Funktion erfüllen zu können.

Bei den bisher bekannten Gasbehältern sind die drei Armaturen einzeln an dem Gasbehälter befestigt, indem sie in einen Flansch am Kopfende des Gasbehälters eingeschraubt sind. Ihre Position und Anordnung ist so festgelegt, dass sich die beiden Schwimmer frei bewegen können.

Wenn eine Gasflasche ortsbeweglich gehandhabt wird, darf sie nicht von ihrem Benutzer selbst betankt werden, sondern dies ist nur durch ein fachkundiges Personal an einer Gastankstelle oder eben des Gashändlers zulässig. Hierbei treten in der Regel keine technischen Probleme auf. Wenn die Gasflasche hingegen fest eingebaut ist, beispielweise in ein Wohnmobil, spricht man von einem Gastank, der von seinem Inhaber selbst betankt werden darf. Hierzu ist der Gastank dann so in dem Fahrzeug angeordnet, dass er über den Tankanschluss an der Außenseite des Fahrzeugs aus zugänglich ist und befüllt werden kann.

Die Position und Winkellage der einzelnen Armaturen sind zwar fest eingestellt, jedoch lassen sie sich mit Hilfe geeigneter Werkzeuge verstellen. In der Praxis kommt es aber immer wieder vor, dass eine oder mehrere Positionen der Armaturen von dem Benutzer aus irgendwelchen Gründen verändert werden. Diese an sich unzulässige Veränderung der Lage der Armaturen kann zur Folge haben, dass ein Schwimmer oder beide Schwimmer arretiert werden, so dass sie in Folge des Verlustes ihrer freien Beweglichkeit ihre Funktion nicht mehr erfüllen. Dies kann zur Folge haben, dass das Füllstoppventil nicht mehr schließt, so dass der Gastank überfüllt wird, was zu einem gefährlichen Überdruck führen kann. Wenn der Schwimmer des Füllstandanzeigers blockiert ist, kann z.B. ein notwendiger Tankvorgang unterbleiben.

Die WO 2015/140094 A1 offenbart ein Multifunktionsventil mit den Merkmalen des Oberbegriffs des Patentanspruchs 1. Dieses Multifunktionsventil enthält kein Sicherheitsventil, so dass der Gasbehälter im Falle eines Brandes hochgradig gefährlich für seine Umgebung sein kann, da er infolge der Einwirkung von Hitze explodieren kann.

Die DE 3904824 A1 offenbart einen Inhaltsanzeiger für Flüssigkeitsbehälter, dessen Bestandteile an einem Flansch angebracht sind. Ein Füllventil und ein Entnahmeventil sind nicht an dem Flansch des Inhaltsanzeigers vorgesehen.

Die US 4,510,964 A offenbart ein Ventil für einen Gasbehälter, das einen Schließmechanismus enthält, der den Strom des ausfließenden Gases dann unterbricht, wenn der Gasstrom einen vorbestimmten Wert übersteigt. In Fließrichtung vor diesem Mechanismus ist ein seitlich abgehendes Sicherheitsventil angeordnet, das infolge des Schließens des Mechanismus geöffnet wird, damit der Gasdruck einen zulässigen Wert nicht übersteigt. Durch diese vertikale Anordnung des Sicherheitsventils vor dem Schließventil erhält das vorbekannte Ventil eine erhebliche Bauhöhe. Das Sicherheitsventil ist nicht als unabhängiges Ventil neben dem Füllstoppventil, dem Entnahmeventil und dem Füllstandanzeiger an einem gemeinsamen Flansch befestigt

Die oben erwähnte Manipulation der Armaturen eines Gasbehälters ist zwar ausdrücklich verboten, jedoch bisher möglich.

Der vorliegenden Erfindung liegt die Aufgabe zugrunde, eine Lösung für dieses Problem anzugeben.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass der Körper zur Aufnahme des Füllstoppventils, des Entnahmeventils und des Füllstandanzeigers inklusive des Flansches, mit dem das Ventil mit der Gasflasche zu verbinden ist, aus einem Guss gefertigt wird, demzufolge die Positionen dieser drei Armaturen unverrückbar feststehen. In dieser Komplexität wird die Armatureneinheit auf einen Gegenflansch des Gasbehälters, vorzugsweise an dessen Kopfende, fachgerecht montiert. Die drei Armaturen sind dadurch so mit dem Gasbehälter verbunden, dass ihre Lage und Drehposition nicht zerstörungsfrei veränderbar ist. Die Armatureneinheit, also das sogenannte Multifunktionsventil, besteht vorzugsweise aus einer Messinglegierung, der Flansch zur Aufnahme der Armatureneinheit vorzugsweise aus dem Grundwerkstoff des Gasbehälters.

In weiteren Einzelheiten wird vorgeschlagen, dass der Flansch auf den Gasbehälter, vorzugsweise auf den Kopfabschnitt des Gasbehälters, dicht aufschraubbar ist. Der Flansch hat bevorzugt an seiner Unterseite einen Vorsprung, der ohne Spiel oder mit geringem Spiel in eine Aussparung in der Wand des Gasbehälters eingreift, wobei der Flansch radial außerhalb dieses Vorsprungs eine Auflagefläche für den Gasbehälter enthält.

Der Vorsprung ist bevorzugt kreisförmig, kann aber beispielsweise auch oval oder vieleckig sein. Die Auflagefläche ist eben, wenn die zugehörige Gegenfläche des Gasbehälters ebenfalls eben ist. Die beiden zusammengehörenden Flächen können aber auch gekrümmt sein. An dem Rand der Auflagefläche des Flansches sind bevorzugt Durchgangsbohrungen für Schrauben ausgebildet, die in nicht durchgehende Gewindelöcher des Gasbehälters einschraubbar sind.

Weiter schlägt die Erfindung vor, dass in der Auflagefläche des Flansches wenigstens eine Ringnut ausgebildet ist, in der ein Dichtungsring (oder Dichtungsringe) angeordnet ist.

Nach einem weiteren Vorschlag der Erfindung enthält das Multifunktionsventil außerdem ein Sicherheitsventil, dessen Gasaustrittsöffnung im wesentlichen im rechten Winkel zur Ebene des Flansches verläuft.

Wenn im Bereich des Gasbehälters ein Brand ausbricht, ist der Gasbehälter hochgradig gefährlich für seine Umgebung, da er in Folge der Einwirkung von Hitze explodieren kann. Dies lässt sich auch dann nicht vollkommen ausschließen, wenn ein Sicherheitsventil angeordnet ist, da dieses das in dem Behälter befindliche Gas nicht vollkommen ausströmen lässt, sondern unterhalb des vorbestimmten kritischen Drucks, im allgemeinen 30 bar, wieder schließt. Der durch die Restmenge des Gases im Brandfall erzeugte Druck kann dann den Gasbehälter zerreißen, wenn dessen Wandung durch die einwirkende große Hitze ihre Festigkeit verloren hat. Die Explosion eines Gasbehälters z.B. in einem Wohnwagen hat verheerende Folgen.

Um dies auszuschließen, sieht die Erfindung nach einem weiteren Vorschlag vor, dass das Multifunktionsventil wenigstens eine Dichtungseinrichtung aufweisen kann, die bei Überschreiten einer kritischen Temperatur schmilzt, so dass das gesamte Gas aus dem Gasbehälter ausströmen kann. Diese optionale Ausbildung trägt zusätzlich zur Sicherheit im Gebrauch eines Gasbehälters bei.

Diese Sicherheitsmaßnahme kann so realisiert werden, dass der Dichtungsring (bzw. die Dichtungsringe) entweder in der Auflagefläche des Flansches oder in der zugehörigen Außenwand des Gasbehälters aus einem schmelzbaren Dichtungsmaterial besteht. Eine andere Möglichkeit besteht darin, das Dichtungselement des Sicherheitsventils aus einem schmelzbaren, geeigneten und zulässigen Material auszubilden, so dass das Sicherheitsventil nicht mehr schließen kann. Das Dichtungselement kann z.B. eine Scheibe von bevorzugt 2mm Dicke sein, aber auch in Form eines Zylinders oder einer Kugel seine Funktion gewährleisten.

Die Temperatur, bei der das besondere Material schmilzt, liegt bevorzugt zwischen 100° C und 200° C, vorzugsweise zwischen 120° C und 180° C. Als besonders geeignet erscheint eine Temperatur von ca. 150° C.

Das erfindungsgemäße Multifunktionsventil erhöht nicht nur signifikant die Sicherheit des Gasbehälters, sondern ist auch mit einem geringeren Montageaufwand verbunden.

Weitere Einzelheiten der Erfindung ergeben sich aus der nachfolgenden Beschreibung einer bevorzugten Ausführungsform des Multifunktionsventils sowie anhand der Zeichnungen. Dabei zeigen:
- Figur 1: eine perspektivische Ansicht eines Multifunktionsventils;
- Figur 2: die einzelnen Bestandteile des Multifunktionsventils;
- Figur 3: ein Multifunktionsventil im befestigten Zustand.

Figur 1 zeigt einen kreisrunden Flansch 1, an dem die Bestandteile des Multifunktionsventils 23 fest angebracht sind, so dass ihre gegenseitige Position unveränderbar ist. Zu den Bestandteilen gehört ein Entnahmeventil 2, das einen Handgriff 3 enthält, durch dessen Drehung ein Kolben 4 mit einem Dichtungsstopfen 5 vertikal bewegbar ist, um in der Öffnungsstellung die Auslassöffnung für das Gas frei zu geben oder wieder zu verschließen. Ein Entnahmeschlauch für das Gas wird an einem Rohrstutzen 6 des Entnahmeventils angeschraubt.

An dem Flansch 1 ist ferner ein Füllstoppventil 7 an dessen Unterseite angebracht, an dem ein Schwimmer 8 angelenkt ist, um das Füllstoppventil bei einem vorbestimmten Füllstand, bevorzugt bei 80% Füllung zu schließen. Ein Einlassrohrstutzen 9 befindet sich an der Oberseite des Flansches 1. Das zugeführte Flüssiggas fließt durch ein Kunststoffrohr 10 ins Innere des Gasbehälters 22, solange das Füllstoppventil 7 das Einfüllen frei gibt.

An der Unterseite des Flansches 1 ist außerdem ein Füllstandanzeigerrohr 11 mit einem schwenkbaren Schwimmer 12 angebracht, durch den der jeweilige Füllstand des Gases in dem Gasbehälter in einem Füllstandanzeiger 13 mittels einer Anzeigenadel 14 angezeigt wird. Dieser Füllstandanzeiger ist in der perspektivischen Darstellung der Figur 1 durch das Entnahmeventil 2 abgedeckt und damit nicht sichtbar.

Außerdem ist an dem Flansch 1 ein Sicherheitsventil 15 befestigt, dessen Dichtungsscheibe 16 von einer Feder 17 über einen Federhalter 21 dicht an die Gasauslassöffnung gepresst ist, solange nicht ein vorbestimmter Überdruck in dem Gasbehälter herrscht, bei dem das Sicherheitsventil 15 öffnet. Die Gasaustrittsöffnung ist in Figur 1 senkrecht nach oben gerichtet.

Der so gebildete Multifunktionskörper 18 ist ein Block aus einem Guss mit den einzelnen Armaturen und wird auf einen Gasbehälter 22 aufgeschraubt. Hierzu ist an der Unterseite des Flansches 1 ein kreisförmiger Vorsprung ausgebildet, der in eine Muffe 24 des Gasbehälters 22 eingreift, wobei radial außerhalb des Vorsprungs eine ebene, ringförmige Auflagefläche der Muffe 24 für den Flansch 1 ausgebildet ist. In dieser Auflagefläche ist wenigstens eine Ringnut für einen Dichtungsring 19 ausgebildet, wobei statt dessen die Ringnut auch in der Auflagefläche der Muffe 24 vorgesehen sein kann. Der Flansch des Multifunktionskörpers hat an seinem Rand Durchgangsbohrungen 20 für Schrauben, die in nicht ganz durchgehende Bohrungen mit Gewinden der Muffe 24 des Gasbehälters 22 eingreifen.

Damit der Gasbehälter 22 im Falle eines Brandes infolge der Einwirkung von Hitze nicht explodieren kann, ist das Multifunktionsventil 23 mit einer Dichtungseinrichtung versehen, die bei Überschreiten einer kritischen Temperatur schmilzt, so dass das gesamte Gas aus dem Gasbehälter ausströmen kann. Hierzu kann der Dichtungsring 19 aus dem schmelzbaren Material bestehen. Zusätzlich oder alternativ hierzu kann das Dichtungselement, hier dargestellt in Form einer Dichtungsscheibe 16, und/oder der Federhalter 21 des Sicherheitsventils 15 ganz oder teilweise aus schmelzbarem Material bestehen. Das schmelzbare Material kann ein geeigneter Kunststoff wie PT 1000, ein geeignetes Metall oder z.B. ein aus verschiedenen Materialien zusammengesetzter Verbundwerkstoff sein.

## Patentansprüche

1. Multifunktionsventil für einen Gasbehälter, das ein Füllstoppventil (7), ein Entnahmeventil (2) und einen Füllstandanzeiger (13) enthält, wobei das Füllstoppventil (7) und der Füllstandanzeiger (13) jeweils mit einem Schwimmer (8, 11) versehen sind und das Füllstoppventil (7), das Entnahmeventil (2) und der Füllstandanzeiger (13) an einem gemeinsamen Flansch (1) fest angebracht sind und einen Multifunktionskörper bilden, der an dem Gasbehälter (22) befestigt ist,
**dadurch gekennzeichnet,**
**dass** der Flansch (1) außerdem ein Sicherheitsventil (15) aufweist, dessen Dichtungsscheibe (16) von einer Feder (17) über einen Federhalter (21) dicht an die Gasaustrittsöffnung gepresst ist, solange nicht ein vorbestimmter Überdruck in dem Gasbehälter herrscht, bei dem das Sicherheitsventil 15 öffnet, und dessen Gasaustrittsöffnung im Wesentlichen im rechten Winkel zur Ebene des Flansches (1) verläuft,
und **dass** die Körper (18) zur Aufnahme des Füllstoppventils (7), des Entnahmeventils (2), des Füllstandanzeigers (13) und des Sicherheitsventils (15) inklusive des Flansches (1) aus einem Guss hergestellt sind.

2. Multifunktionsventil nach Anspruch 1,
**dadurch gekennzeichnet,**
**dass** der Flansch (1) auf den Gasbehälter (22) dicht befestigbar ist.

3. Multifunktionsventil nach einem der Ansprüche 1 oder 2,
**dadurch gekennzeichnet,**
**dass** der Flansch (1) an seiner Unterseite einen Vorsprung aufweist, der in eine entsprechende Aussparung einer Muffe (24) des Gasbehälters (22) passt, und dass radial außerhalb des Vorsprungs eine Dichtfläche ausgebildet ist.

4. Multifunktionsventil nach Anspruch 3,
**dadurch gekennzeichnet,**
**dass** der Vorsprung kreisförmig ist.

5. Multifunktionsventil nach Anspruch 3 oder 4,
**dadurch gekennzeichnet,**
**dass** die Dichtfläche eben ist und Durchgangsbohrungen (20) für Schrauben enthält.

6. Multifunktionsventil nach einem der Ansprüche 3 bis 5,
**dadurch gekennzeichnet,**
**dass** in wenigstens einer Ringnut der Dichtfläche wenigstens ein Dichtungsring (19) angeordnet ist.

7. Multifunktionsventil nach einem der Ansprüche 1 bis 6,
**dadurch gekennzeichnet,**
**dass** das Multifunktionsventil wenigstens eine Dichtungseinrichtung (5, 16, 19) aufweist, die bei Überschreiten einer kritischen Temperatur schmilzt, so dass das gesamte Gas aus dem Gasbehälter ausströmen kann.

8. Multifunktionsventil nach Anspruch 7,
**dadurch gekennzeichnet,**
**dass** die Temperatur im Bereich zwischen 100° C und 200° C, vorzugsweise zwischen 120° C und 180° C, am meisten bevorzugt bei ca. 150° C liegt.

## Claims

1. A multi-function valve for a gas container, which includes a filling stop valve (7), an outlet valve (2) and a filling level indicator (13), wherein the filling stop valve (7) and the filling level indicator (13) are provided with respective floats (8, 11) and the filling stop valve (7), the outlet valve (2) and the filling level indicator (13) are firmly fixed to a common flange (1) and constitute a multi-function body, which is fastened to the gas container (22), **characterised in that** the flange (1) additionally has a safety valve (15), the sealing washer (16) of which is pressed tightly by a spring (17) via a spring holder (21) against the gas outlet opening so long as a predetermined overpressure does not prevail in the gas container, at which the safety valve opens, and whose gas outlet opening extends substantially at right angles to the plane of the flange (1) and that the bodies (18) for receiving the filling stop valve (7), the outlet valve (2), the filling level indicator (13) and the safety valve (15) including the flange (1) are produced from one casting.

2. A multi-function valve as claimed in Claim 1, **characterised in that** the flange (1) is sealingly fastenable to the gas container (22).

3. A multi-function valve as claimed in one of Claims 1 or 2, **characterised in that** on its underside the flange (1) has a projection, which fits into a corresponding recess in a fitting (24) on the gas container (22) and that a sealing surface is formed radially outside the projection.

4. A multi-function valve as claimed in Claim 3, **characterised in that** the projection is circular.

5. A multi-function valve as claimed in Claim 3 or 4, **characterised in that** the sealing surface is flat and includes through bores (20) for screws.

6. A multi-function valve as claimed in one of Claims 3 to 5, **characterised in that** at least one sealing ring (19) is arranged in at least one annular groove in the sealing surface.

7. A multi-function valve as claimed in one of Claims 1 to 6, **characterised in that** the multi-function valve includes at least one sealing device (5, 16, 19), which melts when a critical temperature is exceeded so that all of the gas can flow out of the gas container.

8. A multi-function valve as claimed in Claim 7, **characterised in that** the temperature lies in the range between 100°C and 200°C, preferably between 120°C and 180°C and most preferably at ca. 150°C.

## Revendications

1. Valve multifonctionnelle pour un contenant de gaz, qui contient une valve d'arrêt de remplissage (7), une valve de prélèvement (2) et un indicateur de niveau de remplissage (13), dans laquelle la valve d'arrêt de remplissage (7) et l'indicateur de niveau de remplissage (13) sont pourvus respectivement d'un flotteur (8, 11) et la valve d'arrêt de remplissage (7), la valve de prélèvement (2) et l'indicateur de niveau de remplissage (13) sont installés de manière solidaire sur une bride (1) commune et forment un corps multifonctionnel, qui est fixé sur un contenant de gaz (22),
**caractérisée en ce**
**que** la bride (1) présente en outre une valve de sécurité (15), dont le disque d'étanchéité (16) est pressé par un ressort (17) par l'intermédiaire d'un support de ressort (21) de manière étanche sur l'ouverture de sortie de gaz tant qu'une surpression prédéfinie ne règne pas dans le contenant de gaz, à laquelle la valve de sécurité (15) s'ouvre, et dont l'ouverture de sortie de gaz s'étend sensiblement à angle droit par rapport au plan de la bride (1),
et **que** les corps (18) pour loger la valve d'arrêt de remplissage (7), la valve de prélèvement (2), l'indicateur de niveau de remplissage (13) et la valve de sécurité (15) y compris la bride (1) sont fabriqués à partir d'une fonte.

2. Valve multifonctionnelle selon la revendication 1,
**caractérisée en ce**
**que** la bride (1) peut être fixée de manière étanche sur le contenant de gaz (22).

3. Valve multifonctionnelle selon l'une quelconque des revendications 1 ou 2,
**caractérisée en ce**
**que** la bride (1) présente sur son côté inférieur une saillie, qui s'adapte dans un évidement correspondant d'un manchon (24) du contenant de gaz (22), et qu'une surface étanche est réalisée radialement à l'extérieur de la saillie.

4. Valve multifonctionnelle selon la revendication 3,
**caractérisée en ce**
**que** la saillie est circulaire.

5. Valve multifonctionnelle selon la revendication 3 ou 4,
**caractérisée en ce**
**que** la surface étanche est plane et contient des alésages de passage (20) pour des vis.

6. Valve multifonctionnelle selon l'une quelconque des revendications 3 à 5,
**caractérisée en ce**
**qu'**au moins une bague d'étanchéité (19) est disposée dans au moins une rainure annulaire de la surface étanche.

7. Valve multifonctionnelle selon l'une quelconque des revendications 1 à 6,
**caractérisée en ce**
**que** la valve multifonctionnelle présente au moins un dispositif d'étanchéité (5, 16, 19), qui fond en cas de dépassement d'une température critique de sorte que la totalité du gaz peut s'écouler hors du contenant de gaz.

8. Valve multifonctionnelle selon la revendication 7,
**caractérisée en ce**
**que** la température se situe dans la plage entre 100 °C et 200 °C, de préférence entre 120 °C et 180 °C, de manière la plus préférée est de l'ordre d'environ 150 °C.
